# EUROPÄISCHE PATENTANMELDUNG

(11) **EP 4 643 695 A1**
(43) Veröffentlichungstag der Anmeldung: **05.11.2025**
(21) Anmeldenummer: 25000048.6
(22) Anmeldetag: 30.04.2025
(51) Int. Cl.: A42B 3/32

(54) **VORRICHTUNG UND VERFAHREN ZUM ABHEBEN VON SCHUTZHELMEN BEI VERLETZTEN PERSONEN**

(30) Priorität: 30.04.2024 DE 102024112202
(71) Anmelder: Invisible Pearl UG (haftungsbeschränkt), 12489 Berlin (DE)
(72) Erfinder: JAHR, Martin Manfred, 14552 Michendorf OT Wilhelmshorst (DE)
(74) Vertreter: ETL IP Patent- und Rechtsanwaltsgesellschaft mbH

(57) **Zusammenfassung**

Um eine Vorrichtung (100) zum Abheben eines Schutzhelmes, insbesondere eines Motorradhelmes vom Kopf einer Person, aufweisend ein längserstrecktes Mittel (10) zum Einbringen eines elastischen Ballons (12) zwischen der Innenseite des Helms und der Oberseite des Kopfes der Person, bereitzustellen, die die Nachteile des manuellen Abziehens eines Schutzhelms vom Kopf einer verunfallten Person vermeidet, so dass das Risiko einer zusätzlichen Schädigung der Person weitgehend ausgeschlossen werden kann, wird vorgeschlagen, dass an einem ersten Ende (14) des längserstreckten Mittels (10) der elastische Ballon (12) und am einem zweiten Ende (16) des längserstreckten Mittels (10) das Mittel zum Pumpen von Luft (18) angeordnet sind und wobei im Inneren des längserstreckten Mittels (10) ein Kanal (24) verläuft, der das Mittel zum Pumpen (18) mit dem Innenraum des elastischen Ballons (12) verbindet.

Zudem wird ein Verfahren zum Abheben eines Schutzhelmes unter Verwendung der Vorrichtung (100) offenbart.

## Beschreibung

Die Erfindung betrifft eine Vorrichtung zum Abheben eines Schutzhelmes, insbesondere eines Motorradhelmes vom Kopf einer Person, aufweisend ein längserstrecktes Mittel zum Einbringen eines Ballons zwischen der Innenseite des Helms und der Oberseite des Kopfes der Person.

Ein Schutzhelm ist üblicherweise Teil der Schutzkleidung für Motorradfahrer und schützt dessen Kopf bei einem Verkehrsunfall vor lebensbedrohlichen Verletzungen. Diese Funktion erfüllen die heute üblichen Schutzhelme gut; so kann bei Verkehrsunfällen die Rate an Schädel-Hirn-Traumata der Motorradfahrer um etwa 70 % und die Sterblichkeit um etwa 40 % gesenkt werden.

So gut der Kopf eines Motorradfahrers auch geschützt ist, der Körper erleidet trotz Schutzkleidung oftmals ein Polytrauma, so dass Ersthelfer verschiedene lebensrettende Maßnahmen, wie eine Kontrolle der Atmung einleiten müssen. Lebensrettende Sofortmaßnahmen können jedoch nur angewendet werden, wenn der Schutzhelm vom Kopf der verletzten Person entfernt wird.

Auch bei nicht bewusstlosen Patienten ist das Abnehmen des Helms zwingend notwendig, da nur dann umgehend auf einen sich ändernden Bewusstseinszustand oder weitere Komplikationen, wie Atemnot, Erbrechen oder dergleichen, reagiert werden kann.

Beim Abnehmen des Helmes ist unbedingt auf eine Stabilisierung der Halswirbelsäule zu achten, um bei einer Schädigung derselben weitergehende Schädigungen, insbesondere des Rückenmarks zu vermeiden, da sonst eine Querschnittslähmung die Folge sein kann.

Allerdings ist die Wahrscheinlichkeit beim Abnehmen des Schutzhelmes, trotz aufmerksamen Handelns, bei der verunfallten Person eine Querschnittslähmung hervorzurufen relativ hoch, da die Schutzhelme für einen optimalen Schutz des Kopfes mit relativ eng anliegenden Polstern sein müssen und sind.

Daher muss normalerweise eine beträchtliche Kraft auf den Helm ausgeübt werden, um ihn vom Kopf zu ziehen. Diese Hebekraft wird normalerweise dadurch ausgeübt, dass man die Unterkante des Helms greift und den Helm nach oben drückt oder zieht. Eine entsprechende entgegengesetzte Zugkraft wird dann auf den Hals des Trägers übertragen.

Um das Risiko von Schädigungen zu reduzieren, tragen mitunter Helme rote Kennzeichnungen, an denen Ersthelfer erkennen können, wo der Helm zerstört werden kann. Andere moderne Integralhelme haben am Helmeinstieg häufig zwei rote Laschen, mit denen das Helminnenfutter durch den Ersthelfer teilweise entfernt werden kann, um das Abnehmen des Helmes zu vereinfachen.

Die beschriebene Problematik betrifft mehr oder weniger alle Typen von Schutzhelmen oder Integralhelmen.

Daher besteht eine Aufgabe der vorliegenden Erfindung darin, eine Vorrichtung und ein Verfahren bereitzustellen, die bzw. das die Nachteile des manuellen Abziehens des Schutzhelms vom Kopf einer verunfallten Person vermeidet, so dass das Risiko einer zusätzlichen Schädigung der Person weitgehend ausgeschlossen werden kann.

Die Aufgabe wird durch eine Vorrichtung und ein Verfahren mit den Merkmalen der unabhängigen Ansprüche gelöst.

Dementsprechend betrifft die vorliegende Erfindung eine Vorrichtung und ein Verfahren zum Abheben eines Helms, um den Kopf eines Trägers, zumindest teilweise aus dem Helm zu entfernen, so dass dieser abgenommen werden kann, ohne Kraft auf den Hals des Trägers auszuüben.

Es ist erfindungsgemäß eine Vorrichtung zum Abheben eines Schutzhelmes, insbesondere eines Motorradhelmes vom Kopf einer Person vorgesehen, die ein längserstrecktes Mittel zum Einbringen eines Ballons zwischen der Innenseite des Helms und der Oberseite des Kopfes der Person aufweist, wobei an einem ersten Ende des längserstreckten Mittels der Ballon und am einem zweiten Ende des längserstreckten Mittels das Mittel zum Pumpen von Luft angeordnet sind und wobei im Inneren des längserstreckten Mittels ein Kanal verläuft, der das Mittel zum Pumpen mit dem Innenraum des Ballons strömungstechnisch verbindet.

Das längserstreckte Mittel zum Einbringen des Ballons besteht vorzugsweise aus einem flexiblen, das eine ausreichende Steifigkeit aufweist, um den Ballon zwischen Kopf und Helm einzuführen, aber gleichzeitig elastisch/flexibel genug ist, beim Einführen sich der Kopfform bzw. der Helminnenseite anzupassen.

Vorzugsweise ist das Mittel zum Pumpen von Luft manuell zumindest teilweise halbautomatisch, betätigbar, beispielsweise kann dieses Mittel eine manuelle Luftpumpe ein Blasebalg, eine Ballpumpe, eine Hand- oder Fußpumpe, Standpumpe oder dergleichen sein.

Erfindungsgemäß kann das Mittel zum Pumpen aber bevorzugt auch elektrisch oder motorisch betriebene Luftpumpen oder CO₂-Kartuschenpumpen verwendet werden.

Das Mittel zum Pumpen besitzt vorzugsweise ein Rückschlagventil und/oder ein Ventil, um ein kontrolliertes Ablassen und Entleeren des Ballons zu ermöglichen.

Durch ein Rückschlagventil wird ein unkontrolliertes Entleeren des Ballons, beispielsweise durch Undichtigkeiten an der Verbindung zwischen dem längserstreckten Mittel und dem Mittel zum Pumpen vermieden, während der Helm entfernt wird.

Durch die Verwendung eines Ventils wird sichergestellt, dass der Ballon aus dem aufgeblasenen Zustand zerstörungsfrei in den leeren Zustand durch kontrolliertes Ablassen der Luft aus dem Ballon überführt werden kann. Zusätzlich kann durch das Ablassventil Luft abgelassen werden, falls sich zu viel Luft in den Ballon gefüllt wird oder sich durch Hitzeeinwirkung die Luft im Ballon stärker ausdehnt und dadurch die Gefahr des Platzens des Ballons besteht.

Vorzugsweise ist der Ballon elastisch, da dadurch der Raumbedarf im nicht aufgeblasenen Zustand vorteilhafterweise klein ist, wodurch das Einbringen zwischen Kopf und Helm erleichtert wird und kein Raum zum Entfalten eines unelastischen Ballons benötigt wird.

Der Ballon ist bevorzugt mit 10 - 20 I Luft oder CO₂ oder einem sonstigen inerten Gas befüllbar. Weiterhin ist der Ballon bevorzugt ausgelegt einen Druck von 3 - 5 bar standzuhalten.

Der Ballon kann im aufgeblasenen Zustand eine beliebige geometrische Form aufweisen. Bevorzugterweise besitzt der Ballon im aufgeblasenen Zustand eine Kugelform, eine zylindrische, eine zeppelinartige oder eine kissenförmige Form, besonders bevorzugt eine zylindrische Form wie nachstehend noch erläutert wird. Diese Ballonformen erlauben eine in Bezug auf Kraftverteilung optimale Ausdehnung des Ballons zwischen Kopfoberseite und dem Helm.

Wesentlich bei allen Ballonformen ist, dass diese beim Aufblasen keinen punktuellen Druck auf die Schädeloberseite ausüben, der bei einem Schädelbruch zu einer weiteren Schädigung führen könnte. Vielmehr verteilt sich das Volumen des Ballons flächig über die Schädeloberseite, so dass vorteilhafterweise der Schädel bei einem Schädelbruch stabilisiert wird.

Vorzugsweise weist der Ballon eine möglichst hohe Reißfestigkeit auf, um eine maximale Ausdehnung des Ballons zu ermöglichen, damit der Helm effizient vom Kopf verdrängt werden kann. Dementsprechend weist der Ballon vorzugsweise eine größere Wandstärke auf als herkömmliche Luftballons auf, um ein unbeabsichtigtes Platzen oder eine Beschädigung des Ballons am Einsatzort durch beispielsweise Splitter, abgebrochene Teile oder sonstige scharfe oder spitze Kanten und/ oder Ecken zu vermeiden. Es wird eine Reisfestigkeit und Elastizität vergleichbar mit einem Fahrradschlauch bevorzugt.

Vorzugsweise besteht der Ballon aus einem gummielastischen Polymer, vorzugsweise Silikon, Latex, Polyurethane, thermoplastisches Polyurethan, Polyisopropen, Butylkautschuk oder sonstigen Gummi oder besteht aus einem solchen. Das längserstreckte Mittel ist bevorzugt aus denselben Materialien gefertigt.

Vorzugsweise sind diese Teile sterilisierbar, um hygienischen Anforderungen des medizinischen Bereichs zu erfüllen.

Der Ballon weist eine Öffnung auf, durch die das längserstreckte Mittel in den Innenraum des Ballons ragen kann. Vorzugsweise ist an der Öffnung des Ballons ein Ansatz zur Fixierung des längserstreckten Mittels vorgesehen.

In einer Ausführungsform weist das längserstreckte Mittel einen Querschnitt auf, der so ausgeführt ist, dass der umlaufende Ansatz des Ballons und das längserstreckte Mittel nach dem Verbinden nur durch Reibungskräfte zwischen dem umlaufenden Ansatz und dem längserstreckten Mittel fixiert sind.

In einer anderen Ausführungsform wird der umlaufende Ansatz des Ballons mittels eines Fixierungselements an dem längserstreckten Mittel fixiert, um ein zerstörungsfreies Auseinanderbauen von Ballon und längserstrecktem Mittel zu ermöglichen und um während des Gebrauchs der Vorrichtung eine Fixierung des Ballons mittels des Fixierelements zu erreichen. Dabei kann das Fixierungselement von einem der Enden über das längserstreckte Element und den umlaufenden Ansatz des Ballons befestigt werden, sodass das umlaufende Ende und der Ballon aneinander fixiert sind.

In einer weiteren Ausführungsform ist das Fixierungselement derart ausgeführt, dass das Fixierungselement zwei Enden aufweist und die beiden Enden des Fixierungselements aneinander verbunden werden können, beispielsweise durch einrasten oder mittels eines geeigneten Klebstoffs, sodass das Fixierungselement vor der Montage auseinandergebogen werden kann und dann von einer Seite des längserstreckten Mittels um den Ballon und das längserstreckte Mittel befestigt und anschließend fixiert werden kann.

In einer weiteren Ausführungsform sind das längserstreckte Mittel, der Ballon, das Fixierungselement und das Mittel zum Aufpumpen lösbar miteinander verbunden. Dadurch besteht die Möglichkeit der zerstörungsfreien Zerlegbarkeit der Vorrichtung, um einen gezielten Austausch einzelner Komponenten zu ermöglichen und/ oder Transport- und Lagerungsmaße zu reduzieren.

Der Ballon weist vorzugsweise in einem Bereich, der der Öffnung gegenüberliegt eine Verstärkung auf, in dem das längserstreckte Mittel anliegt. In diesem Bereich, auch ohne Verstärkung, wird das Mittel vorzugsweise fixiert.

Nach einer Ausführungsform kann die Fixierung auch durch ein Klemmelement erfolgen, das von außen an dem längserstreckten Mittel angeordnet wird, so dass der Ballon zwischen dem Klemmelement und dem längserstreckten Mittel klemmend gehalten wird. Das Klemmelement kann mit dem Ballon und dem längserstreckten Mittel verklebt, verschweisst oder in sonstiger kraftschlüssig miteinander verbunden.

Dies erleichtert das Einführen des Ballons in den Spalt zwischen Kopf und Helm, ohne dass dabei der Ballon durch das zweite Ende des längserstreckten Mittels beschädigt wird.

Vorzugsweise ist das längserstreckte Mittel im Bereich der Öffnung und vorzugsweise im Bereich, der der Öffnung gegenüber liegt, am Ballon fixiert.

Bei einer besonders bevorzugten Ausführungsform der Erfindung ist der Kanal des längserstreckten Mittels gleichzeitig als Aufbewahrungsraum für den Ballon ausgeführt. Der Ballon ist dazu am zweiten Ende des längserstreckten Mittels festgelegt, d.h. verklebt, verschweißt oder dergleichen, oder das längserstreckte Mittel und der Ballon sind einstückig hergestellt/ausgebildet. Der Ballon wird in der Herstellung in den Kanal hineingestülpt, so dass bei Verwendung der Vorrichtung, d.h. bei Betätigung der Pumpe der Ballon aus dem Kanal ausgetrieben und dabei aufgeblasen wird. Der Kanal kann im Bereich, in dem der Ballon angeordnet ist, einen größeren Durchmesser aufweisen als der andere Bereich ohne Ballon.

Bei dieser Ausführungsform können das längserstreckte Mittel mit dem Ballon als Verbrauchsartikel betrachtet und entsprechend verpackt werden, der dann lediglich mit der Pumpe, bevorzugt über eine Steckverbindung gekoppelt werden muss.

Zu einem erleichterten Einführen in den Spalt zwischen Kopf und Helm können der Ballon und das längserstreckte Mittel vorzugsweise mit einem fluiden, vorzugsweise medizinischen/sterilen Gleitmittel, beispielsweise Gleitmittel auf Basis von Wasser oder Silikonöl, das vorteilhafterweise nicht die polymeren Materialen der erfindungsgemäßen Vorrichtung angreift, überzogen sein, wodurch die Reibung zwischen der Vorrichtung und den Haaren des Helmträgers reduziert wird.

Bei der Ausführungsform mit dem in dem Kanal des längserstreckten Mittels angeordneten Ballons kann eine gewisse Menge Gleitmittel in den Kanal mit dem Ballon von der Seite, aus der der Ballon ausgetrieben wird, eingebracht sein, die dann beim Austreiben des Ballons mit austritt und sich verteilt.

Die Öffnung, aus der der Ballon austritt und optional auch das Gleitmittel, kann vorzugsweise mit einem Siegel versehen sein, das durch die Benutzung der Vorrichtung zerstört wird und somit als Indikator für die Nicht-Benutzung bzw. Benutzung dient.

Bei dieser Ausführungsform wird die nachstehend noch näher beschrieben Variante des längserstreckten Mittels, das eine elliptische oder vom Elliptischen abgewandelte Querschnittsfläche aufweist.

In einer weiteren Ausführungsform wird eine länglich geformte Hülle, ähnlich eines Kondoms, welche an der Außenseite eine Beschichtung mit einem Gleitmittel aufweist, über den Ballon und das längserstreckte Mittel gezogen, sodass die länglich geformte Hülle das Einführen zwischen Kopf und Helm erleichtert, da die Reibung zwischen der Vorrichtung und den Haaren des Helmträgers reduziert wird. Diese Variante erspart vorteilhafterweise das Reinigen der Vorrichtung, da diese nicht mit einem Gleitmittel versehen werden muss, sondern nur die länglich geformte Hülle, die vorzugsweise als Einmalartikel ausgestaltet sein kann.

Diese Hülle kann aus einer Kunststofffolie, wie beispielsweise einer Polyethylen- oder Polypropylen-Folie bestehen oder aus einem elastischen Material, wie beispielsweise Silikon, Latex, Polyurethane, thermoplastisches Polyurethan oder Polyisopropen.

Die Vorrichtung weist bei den Ausführungsformen, bei denen das längs bevorzugt in dem Bereich, der in den Ballon ragt, zumindest eine Öffnung des Kanals auf. Dies umfasst auch seitliche Bereiche des längserstreckten Mittels, so dass die Luft ungehindert in den Ballon strömen kann. Dies erleichtert das Befüllen des Ballons mit Luft, wenn sich der Ballon im leeren Zustand nach dem Einführen zwischen dem Kopf und der Helminnenseite befindet.

In einer weiteren Ausführungsform kann das längserstreckte Mittel eine elliptische oder vom Elliptischen abgewandelte Querschnittsfläche aufweisen. Beim Einführen des Ballons zwischen den Kopf und den Helm kann in dieser Ausführungsform die abgeflachte Seite des längserstreckten Mittels entlang der Kopfoberseite geführt werden.

In einer weiteren Ausführungsform kann das längserstreckte Mittel zusätzlich zu dem Kanal, der im Inneren des längserstrecktem Mittels verläuft mindestens einen weiteren Kanal aufweisen, wobei in den weiteren Kanal mindestens ein Versteifungselement, beispielsweise auf einem faserverstärkten Werkstoff, eingesetzt werden kann, um die Steifigkeit des längserstreckten Mittels bereichsweise oder über die gesamte Länge des längserstreckten Mittels zu verändern. Das Versteifungselement kann dabei eine Steifigkeit besitzen, die gleich oder größer der Steifigkeit des längserstreckten Mittels ist.

In einer weiteren Ausführungsform ist das längserstreckte Mittel an dem ersten Ende derart angeschrägt ausgeführt, dass sich das erste Ende verjüngt und somit der Ballon beim Einführen zwischen Helm und Kopf durch die Kanten des ersten Endes des längserstreckten Elements nicht beschädigt werden kann.

In einer weiteren Ausführungsform kann eine sich in eine Richtung verjüngende Profilkappe an dem längserstreckten Mittel befestigt werden, sodass das nicht verjüngte Ende der Profilkappe am ersten Ende des längserstreckten Mittels befestigt ist, sodass der Ballon beim Einführen zwischen Helm und Kopf durch die Kanten des ersten Endes des längserstreckten Elements nicht beschädigt wird. Weiterhin kann im Inneren der Profilkappe ein Kanal verlaufen, welcher koaxial zum Luftkanal des längserstreckten Mittels angeordnet ist und der das längserstreckte Mittel mit dem Innenraum des Ballons verbindet.

In einer besonders bevorzugten Ausführungsform der erfindungsgemäßen Vorrichtung sind der Ballon und das längserstreckte Mittel einteilig ausgeführt, wobei nur der Abschnitt, der der den Ballon ausbildet, der an der Kopfoberseite zwischen Kopf und Helm positioniert wird, aufblasbar ausgeführt ist.

Dabei ist der Bereich der einteiligen Vorrichtung, der in der zweiteiligen Ausführung dem längserstreckten Mittel entspricht, vorzugsweise in der Form eines elliptischen Zylinders ausgeführt und der Bereich der einteiligen Vorrichtung, der in der zweiteiligen Ausführung dem Ballon entspricht, ist in einer beliebigen geometrischen Form ausgeführt, bevorzugt in einer runden Form, länglichen Form oder Birnenform, weitere Formen wurden vorstehend bereits beschrieben. Der Bereich der einteiligen Vorrichtung, der in der zweiteiligen Ausführung dem Ballon entspricht, weist vorzugsweise eine Festigkeit und Wandstärke auf sodass dieser Bereich im leeren Zustand nicht zusammenfällt und/ oder seine Form verliert. Während des Befüllens mit Luft bleibt die ursprüngliche Form, die der Bereich im luftleeren Zustand aufweist, erhalten und wird lediglich ausgedehnt. Besonders vorteilhaft bei dieser Ausführungsform ist, dass ein Zusammenbau der einzelnen Komponenten (Ballon, längserstrecktes Mittel, ggf. Fixierungselement) entfällt, wodurch die Montagezeit reduziert wird und die Möglichkeit einer fehlerhaften Montage, welche Undichtigkeiten bedingen kann, ausgeschlossen werden kann.

Bevorzugt sind das längserstreckte Mittel und das Mittel zum Pumpen mittels eines oder mehrerer Verbindungselemente verbunden. In einer bevorzugten Ausführungsform ist eine Pumpe mittels eines Ball-, Fahrrad- oder Autoventils mit dem längserstreckten Mittel verbunden. Dabei weist das Verbindungsmittel vorzugsweise einseitig ein Gewinde auf und auf der anderen Seite eine konische Steckverbindung. Die Schraubverbindung lässt sich in verschiedenste Pumpen einschrauben, während die Steckverbindung sich einfach in das langgestreckte Mittel einstecken lässt.

In einer bevorzugten Ausführungsform der Vorrichtung ist zwischen dem ersten Ende und dem zweiten Ende, im Bereich des zweiten Endes des längserstreckten Mittels eine Handhabe angeordnet, die quer zur Längsachse des längserstreckten Mittels verlaufend ausgebildet ist, sodass während des Gebrauchs eine Hand, die das längserstreckte Mittel hält, nicht in Richtung des Kopfes rutschen kann. Alternativ kann das längserstreckte Mittel in einem Abschnitt, an dem sich das zweite Ende befindet, ergonomisch geformt sein. Dadurch wird die Handhabung des längserstreckten Mittels verbessert, sodass die Gefahr des Abrutschens der Hand vom längserstreckten Mittel ebenfalls verringert wird.

Wird eine oder CO₂-Kartuschenpumpe als Mittel zum Pumpen verwendet, so kann die CO₂-Kartuschen bevorzugt im rechten Winkel zum längserstreckten Mitte ausgerichtet sein, so dass die Kartusche als Handhabe genutzt werden kann.

In einer anderen Ausführungsform weist das längserstreckte Mittel in der Nähe des zweiten Endes einen ergonomisch ausgeführten Bereich auf, sodass eine bessere Greifbarkeit und/ oder Handhabung des längserstreckten Mittels gewährleistet ist.

In einer weiteren Ausführungsform der erfindungsgemäße Vorrichtung ist entlang der Längsachse des längserstreckten Mittels mindestens ein haptisch und/oder visuell wahrnehmbares Element angeordnet, wodurch über dessen Position die Einführtiefe des Ballons (und des längserstreckten Mittels) für den Nutzer der Vorrichtung wahrnehmbar wird. So kann vorteilhafterweise die Positionierung des Ballons an einer geeigneten Position über der Kopfoberseite vor dem Aufblasen sichergestellt werden. Vorzugsweise können auch mehrere der Elemente hintereinander in entsprechender Position angeordnet sein, um verschiedenen Helmgrößen bzw. Kopfgrößen gerecht zu werden.

Die erfindungsgemäße Vorrichtung ist bevorzugt zumindest teilweise in einer Farbe ausgestaltet, die insbesondere bei Dunkelheit den Vorteil bietet, gut sichtbar zu sein, da in Unfallsituationen meistens die Lichtverhältnisse eingeschränkt sind. Eine derartige Farbe ist bevorzugt eine Signalfarbe, eine fluoreszierende, eine reflektierende und/oder eine phosphoreszierende Farbe, um die Sichtbarkeit der Vorrichtung, z. B. nachts zu gewährleisten. Es kann dabei auch eine Auswahl vorgenannter Farben zum Einsatz kommen, um in verschiedensten Situationen eine optimale Sichtbarkeit der Vorrichtung und damit eine sichere Handhabung der Vorrichtung zu gewährleisten.

Beansprucht wird zudem ein Verfahren zum Abheben eines Schutzhelmes unter Verwendung der voranstehend beschriebenen, aufweisend folgende Schritte:
a. Einführen des ersten Endes des längserstreckten Mittels, an dem der Ballon angeordnet ist, zwischen Kopfoberseite und Helminnenseite,
b. bis der Ballon in einer geeigneten Position an der Kopfoberseite platziert worden ist, und
c. Betätigen des Mittels zum Aufpumpen des Ballons, bis der Helm soweit vom Kopf abgehoben ist, dass sich dieser ohne Krafteinwirkung vom Kopf entfernen lässt.

Beansprucht wird ferner ein Kit zur Bereitstellung einer erfindungsgemäßen Vorrichtung, aufweisend ein Mittel zum Pumpen, zumindest ein längserstrecktes Mittel mit einen daran oder darin angeordneten Ballon, wobei vorzugsweise das längserstreckte Mittel in einer Einwegverpackung angeordnet ist. Ansonsten wird auf die vorstehenden Ausführungen zu den einzelnen Komponenten der Vorrichtung verwiesen.

Nachstehend wird die Erfindung anhand von Zeichnungen näher erläutert. Es zeigen
- Fig. 1: in einer Seitenansicht eine erfindungsgemäße Vorrichtung mit nicht aufgeblasenem Ballon,
- Fig. 2: in einer Seitenansicht eine erfindungsgemäße Vorrichtung mit aufgeblasenem Ballon,
- Fig. 3: in einer perspektivischen Ansicht eine erfindungsgemäße Vorrichtung beim Einführen in einen Spalt zwischen dem Kopf einer Person und einer Innenseite des abzuhebenden Helms,
- Fig. 4: in einer perspektivischen Ansicht eine erfindungsgemäße Vorrichtung beim Aufblasen des Ballons im Spalt zwischen dem Kopf einer Person und einer Innenseite des abzuhebenden Helms,
- Fig. 5: in einer perspektivischen Detailansicht ein längserstrecktes Mittel mit Versteifungselement,
- Fig. 6: in einer perspektivischen Detailansicht ein längserstrecktes Mittel mit innenliegenden Ballon, und
- Fig. 7: in einer perspektivischen Detailansicht das längserstreckte Mittel nach Figur 6 mit aufgeblasenem Ballon.

Die erfindungsgemäße Vorrichtung 100 zum Abheben eines Schutzhelmes, insbesondere eines Motorradhelmes vom Kopf einer Person weist ein längserstrecktes Mittel 10 zum Einbringen eines Ballons 12 zwischen der Innenseite des Helms und der Oberseite des Kopfes der Person auf. An einem ersten Ende 14 des längserstreckten Mittels 10 ist der Ballon 12 angeordnet und am einem zweiten Ende 16 des längserstreckten Mittels 10 ist das Mittel zum Pumpen 18 von Luft vorgesehen. Das längserstreckte Mittel 10 ist durch eine nicht in allen Figuren (Figur 1 - 4) sichtbare Öffnung 20 in den Ballon 12 eingeführt, wobei das längserstreckte Mittel 10 im Bereich der nicht sichtbaren Öffnung 20 fixiert ist. Das erste Ende 12 des im Ballon 12 befindlichen längserstreckten Mittels 10 ist mit dem Ballon 12 ebenfalls verbunden und zwar derart, dass der die Verbindung in dem Bereich 22 des Ballons 12 erfolgt, der der Öffnung 20 gegenüberliegt. Nicht in den Figuren 1 bis 4 ersichtlich im Inneren des längserstreckten Mittels 10 ein Kanal befindlich, der das Mittel zum Pumpen 18 mit dem Innenraum des Ballons 12 verbindet. Das längserstreckte Mittel 10 zum Einbringen des Ballons 12 besteht vorzugsweise aus einem polymeren Material, das eine ausreichende Steifigkeit aufweist, um den Ballon 12 zwischen Kopf und Helm einzuführen wie in Figur 3 und 4 dargestellt, aber gleichzeitig elastisch genug ist, beim Einführen sich der Kopfform bzw. der Helminnenseite anzupassen. Vorzugsweise ist das Mittel zum Pumpen von Luft manuell betätigbar. Erfindungsgemäß können aber auch elektrisch oder motorisch betriebene Luftpumpen oder CO₂-Kartuschenpumpen verwendet werden. Sobald der Ballon 12 der Vorrichtung 100 vollständig in den Spalt einbracht ist, erfolgt das Aufpumpen des Ballons 12. In Fig. 4 ist ersichtlich, dass durch den aufgeblasenen Ballon 12 sich der Helm weitgehend vom Kopf abgehoben hat und nunmehr ohne Krafteinwirkung vom Kopf entfernbar ist.

Bei dem Mittel zum Pumpen 18 handelt es sich um eine Handpumpe wie sie beispielsweise von Blutdruckmessgeräten bekannt ist. Diese verfügen üblicherweise über ein Rückschlag- und ein Ventil zum Ablassen, die auch hier im Rahmen der Erfindung von Vorteil sind.

Vorzugsweise ist der Ballon elastisch, da dadurch der Raumbedarf im nicht aufgeblasenen Zustand vorteilhafterweise klein ist, wodurch das Einbringen zwischen Kopf und Helm erleichtert wird.

In Figur 5 ist ein längserstrecktes Element 10 dargestellt, bei dem zwei zusätzlich Kanäle 30 parallel zum Kanal 24 verlaufen und in die ein Versteifungselement 28 einführbar ist. Dies ist bei nur einen zusätzlichen Kanal 30 gezeigt, wobei das Versteifungselement 28 noch nicht vollständig eingeführt ist.

Figur 6 und 7 zeigt eine Ausführungsform des längserstreckten Elements 10, bei der im Kanal 24 ein Ballon 12 angeordnet ist (Fig. 6), der am Austritt des Kanal 24 mit dem des längserstreckten Element 10 verklebt ist. Beim Aufblasen des Ballons 12 wird dieser aus dem Kanal 24 ausgetrieben und kann zum Abheben des Helms genutzt werden.

### Bezugszeichenliste

| | |
|---|---|
| Vorrichtung | 100 |
| längserstrecktes Mittel | 10 |
| Ballon | 12 |
| erstes Ende | 14 |
| zweites Ende | 16 |
| Mittel zum Pumpen | 18 |
| Öffnung | 20 |
| Kanal | 24 |
| Versteifungselement | 28 |
| Kanal | 30 |

## Patentansprüche

1. Vorrichtung (100) zum Abheben eines Schutzhelmes, insbesondere eines Motorradhelmes vom Kopf einer Person, aufweisend ein längserstrecktes Mittel (10) zum Einbringen eines elastischen Ballons (12) zwischen der Innenseite des Helms und der Oberseite des Kopfes der Person, wobei an einem ersten Ende (14) des längserstreckten Mittels (10) der elastische Ballon (12) und am einem zweiten Ende (16) des längserstreckten Mittels (10) das Mittel zum Pumpen von Luft (18) angeordnet sind und wobei im Inneren des längserstreckten Mittels (10) ein Kanal (24) verläuft, der das Mittel zum Pumpen (18) mit dem Innenraum des elastischen Ballons (12) verbindet.

2. Vorrichtung (100) nach Anspruch 1, wobei das Mittel zum Pumpen (18) von Luft manuell, elektrisch oder motorisch betätigbar ist, oder dass es eine CO₂-Kartuschenpumpe ist.

3. Vorrichtung (100) nach Anspruch 1 oder 2, wobei das Mittel zum Pumpen (18) ein Rückschlagventil und/oder ein Ablassventil aufweist.

4. Vorrichtung (100) nach einem der vorhergehenden Ansprüche, wobei der Ballon (12) und das längserstreckte Mittel (10) als ein Teil ausgeführt sind.

5. Vorrichtung (100) nach einem der vorhergehenden Ansprüche, wobei der elastische Ballon (12) eine Öffnung (20) aufweist, durch die das längserstreckte Mittel (10) in den Innenraum des elastischen Ballons (12) ragt.

6. Vorrichtung (100) nach einem der vorhergehenden Ansprüche, wobei der elastische Ballon (12) in einem Bereich (22), der der Öffnung (20) gegenüberliegt eine Verstärkung aufweist, in dem das längserstreckte Mittel (10) anliegt.

7. Vorrichtung (100) nach einem der vorhergehenden Ansprüche, wobei das längserstreckte Mittel (10) im Bereich der Öffnung (20) und vorzugsweise im Bereich, der der Öffnung (20) gegenüber liegt, am elastischen Ballon (12) fixiert ist.

8. Vorrichtung (100) einem der vorhergehenden Ansprüche, wobei die Vorrichtung (100) mit einem Gleitmittel überzogen ist.

9. Vorrichtung (100) nach einem der vorhergehenden Ansprüche, wobei das längserstreckte Mittel (10) einen elliptischen oder vom Elliptischen abgeleiteten Querschnitt oder einen rechteckigen Querschnitt mit abgerundeten Kanten aufweist.

10. Vorrichtung (100) nach einem der vorhergehenden Ansprüche, wobei im Inneren des längserstreckten Mittels (10) zusätzlich zu dem Kanal (24), der das Mittel zum Pumpen (18) mit dem Innenraum des elastischen Ballons (12) verbindet, mindestens ein weiterer Kanal (28) parallel zur Längsachse des längserstreckten Mittels (10) verläuft, wobei in dem zusätzlichen Kanal (28) im Inneren des längserstreckten Mittels (10) mindestens ein Versteifungselement (26) eingeführt ist.

11. Vorrichtung (100) nach Anspruch 17, **dadurch gekennzeichnet, dass** an dem ersten Ende (14) des längserstreckten Mittels (10) eine Profilkappe (30) befestigt ist, in deren Inneren ein Kanal (24) verläuft, welcher das längserstreckte Mittel (10) mit dem Innenraum des Ballons (12) verbindet.

12. Vorrichtung (100) nach Anspruch 1, **dadurch gekennzeichnet, dass** zwischen dem ersten Ende (14) und dem zweiten Ende (16) des längserstreckten Mittels (10) ein zur Längsachse des längserstreckten Mittels (10) quer verlaufendes Element an dem längserstreckten Mittel (10) angeordnet ist.

13. Vorrichtung (100) nach einem der vorhergehenden Ansprüche, wobei der Ballon (12) im Kanal (24) des längserstreckten Elements (10) angeordnet ist.

14. Verfahren zum Abheben eines Schutzhelmes unter Verwendung einer Vorrichtung (100) nach einem der Ansprüche 1 bis 13, aufweisend folgende Schritte:
a. Einführen des ersten Endes (14) des längserstreckten Mittels (10), an dem der Ballon (12) angeordnet ist, zwischen Kopfoberseite und Helminnenseite,
b. bis der Ballon in einer geeigneten Position an der Kopfoberseite platziert worden ist, und
c. Betätigen des Mittels zum Aufpumpen (18) des Ballons (12) bis der Helm soweit vom Kopf abgehoben ist, dass sich dieser ohne Krafteinwirkung vom Kopf entfernen lässt.

15. Kit zur Bereitstellung einer Vorrichtung (100) nach einem der Ansprüche 1 bis 13, aufweisend ein Mittel zum Pumpen (18), zumindest ein längserstrecktes Mittel (10) mit einem daran oder darin angeordneten Ballon (12), wobei das längserstreckte Mittel (10) in einer Einwegverpackung angeordnet ist.
